# EUROPÄISCHE PATENTSCHRIFT

(11) **EP 0 025 537 B1**
(45) Veröffentlichungstag und Bekanntmachung des Hinweises auf die Patenterteilung: **20.06.1984**
(21) Anmeldenummer: 80105148.3
(22) Anmeldetag: 29.08.1980
(51) Int. Cl.: G08B 3/10, G10K 9/12, H04R 3/00

(54) **Warnsignalgenerator zur Speisung eines Druckkammerlautsprechers**
Warning signal generator for feeding a pressure chamber loudspeaker
Générateur de signal d'avertissement pour l'alimentation d'un haut-parleur à chambre de compression

(30) Priorität: 13.09.1979 DE 2936981
(43) Veröffentlichungstag der Anmeldung: 25.03.1981
(73) Patentinhaber: Wandel & Goltermann GmbH & Co, D-72795 Eningen u.A. (DE)
(72) Erfinder: Esser, Wolfgang, D-7410 Reutlingen (DE)
(74) Vertreter: Kucher, Hans

## Beschreibung

Die Erfindung betrifft einen Warnsignalgenerator zur Speisung eines Druckkammerlautsprechers, dessen Übertragungsbereich oberhalb einer vorgegebenen Grundwelle eines vom Druckkammerlautsprecher abzustrahlenden Warnsignals liegt, das einen grossen Anteil von Oberwellen enthält, die in den Übertragungsbereich des Druckkammerlautsprechers fallen.

Zur Abstrahlung von Warnsignalen werden häufig Druckkammerlautsprecher verwendet, die durch ihre Bauform bedingt bestimmte Abstrahleigenschaften haben. So kann die Trichtergrösse eines Druckkammerlautsprechers durch die Ein-oder Anbaumöglichkeit an Fahrzeugen o.ä. begrenzt sein. Solche Druckkammerlautsprecher werden beispielsweise für Krankenwagen und Polizeiwagen verwendet.

Die Grundfrequenzen von Warnsignalen sind genormt und liegen im Frequenzbereich von 360 Hz - 630 Hz. Da diese Grundfrequenzen ausserhalb des Übertragungsbereichs der verwendeten Druckkammerlautsprecher liegen, können diese nur mit erheblich vermindertem Wirkungsgrad abgestrahlt werden. Eine hohe Lautstärke kann bei der Abstrahlung dieser Grundfrequenzen nur durch eine hohe Verstärkerleistung erreicht werden.

Man hat sich daher schon den Umstand zunutze gemacht, dass das Ohr real nicht vorhandene Differenztöne eines Tongemisches wahrnimmt. Wählt man als Tongemisch mehrere Schwingungen, deren Frequenzen gleiche Abstände voneinander haben und im optimalen Übertragungsbereich eines das Tongemisch abstrahlenden Druckkammerlautsprechers liegen, so wird im Ohr der Differenzton mit grosser Amplitude wahrgenommen.

So ist aus DE-B 2104954 ein akustischer Signalgeber für Kraftfahrzeuge bekannt, bei dem ein im optimalen Übertragungsbereich eines elektromechanischen Schallabstrahlmittels liegendes Modulationstonsignal dadurch erzeugt wird, dass eine die Frequenz eines gewünschten Signals aufweisende, von einem zweiten Generator erzeugte Grundschwingung von beispielsweise 400 Hz eine in einem ersten Generator erzeugte Obertonschwingung von beispielsweise 2 kHz moduliert, so dass 1,6 kHz, 2 kHz und 2,4 kHz entstehen und das Ohr das Differenzton-Signal von beispielsweise 400 Hz wahrnimmt.

Aus FR-A 2 333 314 ist eine ähnlich wie die aus DE-B 2104954 bekannte Anordnung arbeitende Anordnung zum Speisen eines Signallautsprechers bekannt, bei der die beiden zu mischenden Signale von nur einem Generator und einem von diesem gesteuerten Frequenzteiler oder Frequenzvervielfacher erzeugt werden. Diese bekannte Anordnung arbeitet mit Rechtecksignalen, und ihr Modulator liefert eine Rechteckspannung mit alternierenden Amplituden (Crestfaktor ᵢ= 1), die nicht zur Ansteuerung von Schalterverstärkern geeignet ist.

Der Erfindung liegt die Aufgabe zugrunde, einen möglichst wenig Aufwand erfordernden, insbesondere keinen Modulator benötigenden Warnsignalgenerator zu schaffen, der ein Ausgangssignal mit dem Crestfaktor 1 liefert.

Die Erfindung löst diese Aufgabe dadurch, dass das Warnsignal ein zusammengesetztes Rechtecksignal mit konstanter Amplitude ist, das aus einem ersten Rechtecksignal mit der Frequenz der vierten Oberwelle und einem zweiten Rechtecksignal mit der Frequenz der zweiten Oberwelle besteht, wobei zwischen dem ersten und dem zweiten Rechtecksignal mit der Frequenz der Grundwelle umgeschaltet wird, so dass am Ausgang des Warnsignalgenerators abwechselnd im Takt der Grundwelle während jeder ersten Halbperiode der Grundwelle das erste und während jeder zweiten Halbperiode der Grundwelle das zweite Rechecksignal als Warnsignal (Fig. 2d) auftritt.

Auf diese Weise ergibt sich ein wenig aufwendiger Warnsignalgenerator, dessen rechteckförmiges Ausgangssignal den Crestfaktor 1 aufweist, im wesentlichen die 2., 3. und 4. Oberwelle eines Warnsignals enthält und dennoch subjektiv den Eindruck entstehen lässt, dass dem menschlichen Ohr ein Warnsignal mit der Frequenz der Grundwelle zugeführt wird. Es wird also dennoch vom menschlichen Gehör die Grundfrequenz gehört. Die Verstärkerleistung kann insbesondere dann gering gehalten werden, wenn zum einen die vom Druckkammerlautsprecher zu übertragenden Oberwellen in dessen Übertragungsbereich liegen, und zum anderen, wenn diese Oberwellen gleichzeitig im Bereich der maximalen Empfindlichkeit des menschlichen Ohres liegen.

Vorteilhafte Ausgestaltungen der Erfindung sind in den Unteransprüchen gekennzeichnet.

Die Erfindung wird nachfolgend anhand der Zeichnung näher erläutert. Es zeigen:
Fig. 1 das Blockschaltbild eines erfindungsgemässen Warnsignalgenerators und
Fig. 2a bis Fig. 2d verschiedene im Warnsignalgenerator nach Fig. 1 auftretende Signale.

Der in Fig. 1 dargestellte Warnsignalgenerator besteht aus einem Rechteckgenerator 1, einem ihm nachgeschalteten ersten Teiler 2, einem dem ersten Teiler 2 nachgeschalteten zweiten Teiler 3, einem Umschalter 4 und einem Signalverstärker 5. Der Signalverstärker 5 speist einen Druckkammerlautsprecher 6, der am Ausgang A des Warnsignalgenerators angeschlossen ist.

Der Rechteckgenerator 1 erzeugt ein erstes Rechtecksignal 4f mit der vierfachen Frequenz der Grundwelle des abzustrahlenden Warnsignals. Ausgangsseitig ist der Rechteckgenerator 1 mit dem Eingang des Teilers 2 und mit einem ersten Umschaltkontakt u des Umschalters 4 verbunden. Der Teiler 2 teilt das vom Rechteckgenerator 1 gelieferte Rechtecksignal 4f im Verhältnis 2 : 1, so dass an seinem Ausgang ein zweites Rechtecksignal 2f mit der doppelten Frequenz der Grundwelle auftritt. Der Teiler 2 ist nun seinerseits ausgangsseitig mit einem zweiten Teiler 3 und einem zweiten Umschaltkontakt v des Umschalters 4 verbunden. Am Ausgang des zweiten Teilers 3, der ebenfalls wie der Teiler 2 das Teilerverhältnis 2: 1 hat, tritt nun ein Steuersignal f auf, welches die Frequenz der Grundwelle hat. Das Steuersignal f wird dem Steuereingang s des Umschalters 4 zugeführt, so dass der Umschalter 4 mit der Frequenz der Grundwelle zwischen seinem ersten Umschaltkontakt u und seinem zweiten Umschaltkontakt v umschaltet. Über den Umschalter 4 gelangt im Takt der Grundfrequenz abwechselnd das erste Rechtecksignal 4f und das zweite Rechtecksignal 2f zum Eingang des Signalverstärkers 5.

Fig. 2a zeigt das erste Rechtecksignal 4f, das am Ausgang des Rechteckgenerators 1 auftritt; Fig. 2b zeigt das zweite Rechtecksignal 2f, das am Ausgang des Tellers 2 auftritt; Fig. 2c zeigt das Steuersignal f, das am Ausgang des Tellers 3 auftritt; Fig. 2d zeigt das dem Eingang des Signalverstärkers 5 zugeführte Signal, das verstärkt am Ausgang A als Warnsignal auftritt.

Durch die Rechteckform des Warnsignals, wie es in Fig. 2d dargestellt ist, ergeben sich Oberwellen, die im Übertragungsbereich des Druckkammerlautsprechers liegen. Das Warnsignal wird dem Signalverstärker 5 als alternierendes Signal zugeführt, d.h. als Signal welches abwechselnd eine positive und eine negative Spannung aufweist. Während der gesamten Periodendauer kann somit Energie an den Signalverstärker 5 abgegeben werden, wobei eine Gleichstrommagnetisierung im Ausgangsübertrager 7 vermieden wird. Durch die Umschaltung zwischen dem ersten Rechtecksignal 4f und dem zweiten Rechtecksignal 2f mit der Frequenz der Grundwelle ergibt sich ein Signal, das, in seine Spektralanteile zerlegt, einen grossen Anteil an 2., 3. und 4. Harmonischer Oberwelle und einen geringen Grundwellenanteil enthält. Die 2., 3. und 4. Harmonische Oberwelle liegen im Übertragungsbereich des Lautsprechers, wenn die Grundfrequenz sich etwa im Bereich von 300 Hz bis 800 Hz befindet.

Bei dem erfindungsgemässen Warnsignalgenerator lassen sich der zu schaltende Strom in den Endstufentransistoren und und der Ausgangsübertrager klein halten.

Im dargestellten Blockschaltbild sind die Endstufentransistoren nicht im einzelnen eingezeichnet, sondern es sind zwei Verstärker 8 und 9 dargestellt, die in Verbindung mit dem Ausgangsübertrager 7 eine Gegentaktendstufe bilden.

Bei einer Weiterbildung der Erfindung ist der Rechteckgenerator so ausgebildet, dass die von ihm erzeugte Frequenz zwischen zwei Werten 4f, und 4f₂ umschaltbar ist, wozu eine periodische Steuervorrichtung 10 dient.

## Patentansprüche

1. Warnsignalgenerator zur Speisung eines Druckkammerlautsprechers, dessen Übertragungsbereich oberhalb einer vorgegebenen Grundwelle eines vom Druckkammerlautsprecher abzustrahlenden Warnsignals liegt, das einen grossen Anteil von Oberwellen enthält, die in den Übertragungsbereich des Druckkammerlautsprechers fallen, dadurch gekennzeichnet, dass das Warnsignal ein zusammengesetztes Rechtecksignal mit konstanter Amplitude ist, das aus einem ersten Rechtecksignal (4f) mit der Frequenz der vierten Oberwelle und einem zweiten Rechtecksignal (2f) mit der Frequenz der zweiten Oberwelle besteht, wobei zwischen dem ersten und zweiten Rechtecksignal (4f, 2f) mit der Frequenz der Grundwelle (f) umgeschaltet wird, so dass am Ausgang (A) des Warnsignalgenerators abwechselnd im Takt der Grundwelle (f) während jeder ersten Halbperiode der Grundwelle das erste und während jeder zweiten Halbperiode der Grundwelle das zweite Rechtecksignal als Warnsignal (Fig. 2d) auftritt.

2. Warnsignalgenerator nach Anspruch 1, dadurch gekennzeichnet, dass der Warnsig-nalgenerator einen Rechteckgenerator (1) enthält, der das erste Rechtecksignal (4f) mit der Frequenz der vierten Oberwelle der Grundwelle (f) des Warnsignals erzeugt, dass der Rechteckgenerator (1) einen ersten Frequenzteiler (2) speist, dass der erste Frequenzteiler (2) einen zweiten Frequenzteiler (3) speist, dass beide Frequenzteiler (2 und 3) das Teilverhältnis 2: 1 haben, dass der Ausgang des zweiten Frequenzteilers (3) mit dem Steuereingang (s) eines Umschalters (4) verbunden ist, dass am ersten Umschaltkontakt (u) des Umschalters (4) das vom Rechteckgenerator (1) erzeugte erste Rechtecksignal (4f) und am zweiten Umschaltkontakt (v) das zweite Rechtecksignal (2f), welches am Ausgang des ersten Frequenzteilers (2) auftritt, anliegt, und dass mittels des am Steuereingang (s) des Umschalters (4) anliegende Signal (f) abwechselnd das erste und das zweite Rechtecksignal (4f, 2f) auf den Ausgang (A) des Warnsignalgenerators durchgeschaltet wird.

3. Warnsignalgenerator nach Anspruch 2, dadurch gekennzeichnet, dass zwischen dem Umschalter (4) und dem Ausgang (A) des Warnsignatgenerators ein Gegentaktschaltstärker (5) angeordnet ist.

4. Warnsignalgenerator nach Anspruch 1, dadurch gekennzeichnet, dass die Frequenz des Rechtecksignals (4f) periodisch verschiedene Werte annimmt.

## Claims

1. Warning signal generator for supplying a signal to a compression driver projector horn whose sound propagation range lies above a preset fundamental frequency of a warning signal to be propagated by a compression driver projection horn loudspeaker, and the aforementioned warning signal contains a great many components of harmonics that occur in the sound projection range of the compression driver projection horn loudspeaker, characterized by the warning signal is a composite signal formed to be a square wave signal at constant amplitude and comprising a first square wave signal (4f) at the frequency of the fourth harmonic and a second square wave signal (2f) at the frequency of the second harmonic, whereby the fundamental frequency (f) is the changeover switching frequency used for switching between the first and second (4f, 2f) square wave signals, so that at the output (A) of the warning signal generator, the signal alternates at the same periodic rate of change of the fundamental frequency (f), and during each first half-period of the fundamental frequency, the first square wave signal appears and during each second half-period of the fundamental frequency, the second square wave signal appears, with the consequence that the warning signal appears as the composite of the two (Fig. 2d).

2. Warning signal generator according to Claim 1, characterized by the warning signal generator containing a square wave generator (1) that generates the fundamental frequency (f) of which the fourth harmonic (4f) is the frequency of the first square wave signal of the warning signal, the square wave generator (1) supplies a signal to the first frequency divider (2), the first frequency divider (2) supplies a signal to the second frequency divider (3), each of the two frequency dividers (2 and 3) has a divider ratio of 2 : 1, the output of the second frequency divider (3) is connected to the control imput (s) of a changeover switch (4), the first changeover switch contact (u) of the changeover switch (4) has applied to it the first square wave signal (4f) generated by the square wave generator (1) and to the second changeover switch contact (r) is applied the second square wave signal (2f), which appears at the output of the first frequency divider (2), and by means of signal (f) applied to the control input (s) of changeover switch (4), the first and second square wave signals (4f, 2f) are alternately switched through to the output (A) of the warning signal generator.

3. Warning signal generator according to Claim 2, characterized by a push-pull switching moder amplifier (5) arranged between the changeover switch (4) and the output (A).

4. Warning signal generator according to Claim 1, characterized by the square wave signal frequency (4f) periodically changes between different values.

## Revendications

1. Générateur de signal d'avertissement pour l'alimentation d'un haut-parleur à chambre de compression, dont la bande passante se situe au-dessus d'une onde fondamentale prédéterminée d'un signal d'avertissement qui est destiné à être rayonné par le haut-parleur et qui contient une grande proportion d'ondes harmoniques qui tombent dans la bande passante du haut-parleur à chambre de compression, caractérisé en ce que le signal d'avertissement est un signal rectangulaire composé, d'amplitude constante, qui est formé d'un premier signal rectangulaire (4f) ayant la fréquence de la quatrième harmonique et d'un deuxième signal rectangulaire (2f) ayant la fréquence de la deuxième harmonique, une commutation étant effectuée entre le premier et le deuxième signal rectangulaires (4f, 2f) à la fréquence de l'onde fondamentale (f), de façon qu'à la sortie (A) du générateur de signal d'avertissement apparaissent, en tant que signal d'avertissement (fig. 2d), alternativement et en cadence avec l'onde fondamentale (f), le premier signal rectangulaire, pendant chaque première demi-période de l'onde fondamentale, et le deuxième signal rectangulaire, pendant chaque deuxième demi-période de l'onde fondamentale.

2. Générateur de signal d'avertissement selon la revendication 1, caractérisé en ce que le générateur de signal d'avertissement renferme un générateur d'ondes rectangulaires (1) qui engendre le premier signal rectangulaire (4f) à la fréquence de la quatrième harmonique de l'onde fondamentale (f) du signal d'avertissement, en ce que le générateur d'ondes rectangulaires (1) alimente un premier diviseur de fréquence (2), en ce que le premier diviseur de fréquence (2) alimente un deuxième diviseur de fréquence (3), en ce que les deux diviseurs de fréquence (2 et 3) possèdent le rapport de division 2 : 1, en ce que la sortie du deuxième diviseur de fréquence (3) est connectée à l'entrée de commande (s) d'un commutateur (4), en ce qu'au premier contact de commutation (u) du commutateur (4), est appliqué le premier signal rectangulaire (4f) engendré par le générateur d'ondes rectangulaires (1), tandis qu'au deuxième contact de commutation (v), est appliqué le deuxième signal rectangulaire (2f) qui apparaît à la sortie du premier diviseur de fréquence (2), et en ce qu'au moyen du signal (f) appliqué à l'entrée de commande (s) du commutateur (4), les premier et deuxième signaux rectangulaires (4f, 2f) se trouvent alternativement commutés à la sortie (A) du générateur de signal d'avertissement.

3. Générateur de signal d'avertissement selon la revendication 2, caractérisé en ce qu'entre le commutateur (4) et la sortie (A) du générateur de signal d'avertissement, est monté un amplificateur de commutation en push-pull (5).

4. Générateur de signal d'avertissement selon la revendication 1, caractérisé en ce que la fréquence du signal rectangulaire (4f) prend des valeurs périodiquement différentes.
